# EUROPÄISCHE PATENTSCHRIFT

(11) **EP 3 575 530 B1**
(45) Veröffentlichungstag und Bekanntmachung des Hinweises auf die Patenterteilung: **05.01.2022**
(21) Anmeldenummer: 19172273.5
(22) Anmeldetag: 02.05.2019
(51) Int. Cl.: E05D 15/34, A47B 46/00

(54) **MÖBEL**
FURNITURE
MEUBLE

(30) Priorität: 29.05.2018 DE 102018112871
(43) Veröffentlichungstag der Anmeldung: 04.12.2019
(73) Patentinhaber: Paul Hettich GmbH & Co. KG, 32278 Kirchlengern (DE)
(72) Erfinder: BEUMLER, Sören, 32257 Bünde (DE); TIWISINA, Johannes, 33829 Borgholzhausen (DE)
(74) Vertreter: Dantz, Jan Henning

(56) Entgegenhaltungen:
- WO-A1-2017/158139
- DE-A1-102008 010 770
- DE-A1-102015 113 427
- DE-U1-202017 101 255

## Beschreibung

Die vorliegende Erfindung betrifft ein Möbel nach dem Oberbegriff des Anspruches 1.

Die DE 20 2017 101 255 U1 und DE 10 2015 113 427 A1 offenbaren jeweils einen Klappenbeschlag, bei dem eine Klappe von einer geschlossenen Position an einem Möbelkorpus nach oben verschwenkt wird. Hierfür sind an den Seitenwänden jeweils Hebelgestänge vorgesehen, die die Gewichtskräfte der Frontblende halten.

Die WO 2017 / 158 139 A1 offenbart ein Möbel mit einem Scharnier, um eine Tür um eine vertikale Achse zu Verschwenken. Beim Öffnen dreht sich die Tür von einer Schließposition in eine geöffnete Position und steht dann vergleichsweise weit von einem Möbelkorpus hervor.

Die DE 201 00 532 U offenbart eine Schwenktür für Schranksysteme, bei der ein Schwenkmechanismus eine Schwenktür von einer Schließstellung in eine Offenstellung bewegen kann, in der die Schwenktür mit der vollen Breite parallel vor einer benachbarten Tür angeordnet werden kann. Der Schwenkmechanismus umfasst zwei Lenker, die jeweils drehbar an einem feststehenden Element und der Schwenktür gelagert sind. Aufgrund der hohen Kräfte der Schwenktür weisen die Lenker eine vergleichsweise hohe Materialstärke in vertikale Richtung auf und müssen mit einer stabilen Haltemechanik fixiert werden. Der Bauraum für eine solche Haltemechanik ist nicht bei allen Möbeln vorhanden.

Zudem offenbart die DE 10 2008 010 770 eine Befestigungsvorrichtung für ein schwenkbares Möbelteil, das über ein Viergelenk und ein Befestigungsstück an einem Möbelkorpus verschwenkbar gelagert ist. Das Befestigungsteil und die Hebel des Viergelenks benötigen vergleichsweise viel Bauraum.

Es ist daher Aufgabe der vorliegenden Erfindung, ein Möbel zu schaffen, das eine optimierte Handhabung zum Öffnen und Schließen einer Frontblende sowie eine verbesserte Raumausnutzung ermöglicht.

Diese Aufgabe wird mit einem Möbel mit den Merkmalen des Anspruches 1 gelöst.

Die Frontblende des Möbels ist erfindungsgemäß über mindestens ein unteres und mindestens ein oberes Hebelgestänge verschwenkbar geführt, wobei jedes Hebelgestänge eine Kassette mit mindestens zwei an der Kassette drehbar gelagerten Hebeln und mindestens einen Adapter zur Fixierung der Frontblende aufweist, an dem die mindestens zwei Hebel drehbar gelagert sind. Dadurch kann die Frontblende mit einer überlagerten Drehbewegung und translatorischen Bewegung geführt werden. Zudem ist an dem oberen und/oder unteren Boden eine Aussparung oder Aufnahme ausgebildet, in die eine Kassette eingefügt ist. Dadurch kann die Kassette in dem Boden aufgenommen werden, so dass kein zusätzlicher Raumbedarf für das Hebelgestänge an dem Möbelkorpus entsteht.

Vorzugsweise ist sowohl in dem unteren Boden als auch in dem oberen Boden eine Aussparung oder Aufnahme ausgebildet, in die oder an der jeweils eine Kassette eingefügt ist. Eine Aufnahme ist dabei ein Raum, in dem die Kassette eingefügt ist, wobei der Boden dann stufenförmig ausgebildet ist. Bei einer Aussparung erstreckt sich der Boden nicht über die gesamte Tiefe des Möbels, sondern in einem vorderen Bereich ist die Kassette angeordnet, und erst in einem rückwärtigen Bereich ist der untere oder obere Boden vorgesehen. Der Boden und die Kassetten können dabei an ihrer Ober- und Unterseite flächenbündig ausgerichtet sein, so dass für die Hebelgestänge kein zusätzlicher Bauraum innerhalb des Möbelkorpus erforderlich ist.

Für eine besonders stabile Bauweise besitzt jede Kassette vorzugsweise eine obere und eine untere Platte, zwischen denen die mindestens zwei Hebel zumindest teilweise angeordnet sind. Die Drehachsen für die Hebel können dabei zwischen den Platten angeordnet sein. Die beiden Platten können dabei über Abstandshalter miteinander verbunden sein, beispielsweise über U- oder L-förmige Formkörper. Alternativ ist es auch möglich, die beiden Platten integral durch ein gebogenes Metallblech herzustellen, so dass der Abstandshalter durch eine Biegekante gebildet ist. Ferner kann zwischen den beiden Platten zur Stabilisierung eine Wabenplatte oder ein anderes Bauteil als Abstandshalter vorgesehen sein.

Um die vertikale Erstreckung der Hebel möglichst gering zu halten, können diese als Flach- oder Hohlprofil ausgebildet sein. Auch ein offenes Profil als L-förmige, U-förmige, Z-förmige oder anders förmige Ausgestaltung der Hebel im Querschnitt ist möglich. Dadurch lassen sich auch hohe Gewichtslasten an der Frontblende aufnehmen.

In einer weiteren Ausgestaltung sind der untere Boden und die untere Kassette an ihrer Unterseite flächenbündig angeordnet, wobei eine Abdeckplatte auf dem unteren Boden und der Oberseite der Kassette fixiert ist. Die Abdeckplatte kann für dekorative Zwecke ein Furnier oder eine dekorative Beschichtung aufweisen, so dass der Benutzer nur die durchgängige Abdeckplatte sieht und nicht den Boden und die Oberseite der Kassette. Auf ähnliche Weise können der obere Boden und die obere Kassette an ihrer Unterseite auch flächenbündig angeordnet sein, wobei eine Abdeckplatte unter dem oberen Boden und der oberen Kassette fixiert ist. Dann kann der Innenraum des Möbelkorpus besonders ansprechend gestaltet sein. Optional kann auch auf der gegenüberliegenden Seite, also einer Oberseite an dem oberen Boden und der oberen Kassette, sowie einer Unterseite des unteren Bodens und der unteren Kassette eine Abdeckplatte vorgesehen werden.

Die Frontblende ist erfindungsgemäß von einer eine Öffnung des Möbelkorpus überdeckenden Schließposition in eine die Öffnung freigebende Öffnungsposition verschwenkbar, wobei die Frontblende in Öffnungsposition seitlich neben der Öffnung angeordnet ist. Verglichen mit der Schließposition ist die Frontblende in der Öffnungsposition erfindungsgemäß um einen Winkel kleiner 30° um eine vertikale Achse verschwenkt, so dass die in der Schließposition zum Innenraum gewandte Innenseite der Frontblende nun zu einer Außenseite einer benachbarten Frontblende oder einem benachbarten Feld eines Möbels zugewandt ist. Der Abstand der Frontblende zu einer benachbarten Frontblende, die sich in der Schließebene des Möbels befindet, zwischen 5 cm bis 50 cm beträgt.

Vorzugsweise ist das obere Hebelgestänge mit dem unteren Hebelgestänge über mindestens ein Verbindungselement, z.B. als eine Verbindungsstange ausgebildet, zur Synchronisierung der Hebelbewegung verbunden. Dadurch werden Kippbewegungen der Frontblende vermieden, wobei das Verbindungselement beispielsweise im Bereich der Drehachse eines der Hebel angeordnet ist.

Um eine vollständige Öffnung zu dem Innenraum des Möbelkorpus zu gewährleisten, können die Hebel winkelförmig oder gebogen ausgebildet sein.

Erfindungsgemäß ist mindestens ein Dämpfer vorgesehen, mittels dem eine Schließbewegung der Frontblende gebremst werden kann. Der Dämpfer kann dabei als Fluiddämpfer oder Gasdruckdämpfer ausgebildet sein, der zwischen der Kassette und einem der Hebel oder zwischen den Hebeln angeordnet ist, um bei einer Schließbewegung die Frontblende vor Erreichen der geschlossen Stellung abzubremsen. Zusätzlich oder alternativ kann auch ein Dämpfer vor Erreichen der maximalen Öffnungsposition vorgesehen sein, um ein hartes Anschlagen der Frontblende in einer der Endpositionen zu vermeiden.

Optional kann zudem mindestens ein Kraftspeicher vorgesehen sein, mittels dem die Frontblende in die Schließposition und/oder die maximale Öffnungsposition vorgespannt ist. Ein solcher Kraftspeicher kann beispielsweise als Feder ausgebildet sein, die die Frontblende in einer Schließposition oder der maximalen Öffnungsposition hält.

Für eine Öffnungs- oder Schließunterstützung kann auch ein Antrieb vorgesehen sein, beispielswese ein elektrischer oder mechanischer Antrieb. Für eine Öffnung kann beispielsweise die Frontblende über einen ausfahrbaren Stößel in Öffnungsrichtung bewegt werden. Optional kann der Antrieb auch eine vollständige Öffnung der Frontblende vornehmen. Durch manuelles Schalten von Sensoren kann auch eine automatisierte Öffnungs- oder Schließbewegung durchgeführt werden.

Der mindestens eine Adapter zur Fixierung der Frontblende an den Hebeln ist vorzugsweise als durchgängige Leiste ausgebildet, die sich im Wesentlichen über die gesamte Breite der Frontblende erstreckt. Es können statt einer einzelnen Leiste auch mehrere Leistenabschnitte oder Formkörper als Adapter vorgesehen sein. Der Einsatz einer einzigen Leiste als Adapter vereinfacht die Montage, da die Frontblende mit wenigen Befestigungselementen an der Leiste fixiert werden kann.

Die Erfindung wird nachfolgend anhand eines Ausführungsbeispiels mit Bezug auf die beigefügten Zeichnungen näher erläutert. Es zeigen:
- Figur 1: eine perspektivische Ansicht eines erfindungsgemäßen Möbels ohne Frontblende in der Schließposition;
- Figur 2: eine Ansicht des Möbels der Figur 1 mit den Hebelgestängen in einer mittleren geöffneten Position;
- Figur 3: eine perspektivische Ansicht des Möbels der Figur 1 in einer maximalen Öffnungsposition;
- Figur 4: eine Detailansicht der oberen Kassette in einer Öffnungsposition;
- Figur 5: eine perspektivische Explosionsdarstellung der oberen Kassette;
- Figur 6: eine Explosionsdarstellung der oberen Kassette mit einem Kraftspeicher;
- Figur 7: eine perspektivische Ansicht einer modifizierten Kassette für ein erfindungsgemäßes Möbel mit einem Antrieb;
- Figur 8: eine Detailansicht einer Modifikation am Adapter für die Front und
- Figur 9: eine perspektivische Explosionsdarstellung eines Dämpfers an dem Adapter.

Ein Möbel 1 umfasst einen Möbelkorpus 2, der eine Vielzahl von vertikalen Seitenwänden 3 aufweist, die als äußere oder innere Seitenwände 3 angeordnet sein können. Jeweils zwei Seitenwände 3 sind über einen unteren Boden 4 und einen oberen Boden 5 miteinander verbunden. Dabei müssen die Böden 4 und 5 nicht die gleiche Erstreckung in Tiefenrichtung aufweisen wie die Seitenwände 3. Ferner sind die Seitenwände 3 über eine Rückwand 6 miteinander verbunden. Der in Figur 1 dargestellte Möbelkorpus 2 umfasst zwei benachbarte Innenräume, wobei die Anzahl solcher Innenräume zwischen zwei Seitenwänden 3 beliebig variiert werden kann. Das Möbel 1 kann beispielsweise als Oberschrank in einer Küche oder als Schrankmöbel für Wohlzimmer ausgebildet sein.

Zwischen den Seitenwänden 3 ist benachbart zu dem Boden 5 ein oberes Hebelgestänge 10 vorgesehen, und benachbart zu dem unteren Boden 4 ist ein unteres Hebelgestänge 20 vorgesehen. Die Böden 4 und 5 erstrecken sich nur in einem rückwärtigen Bereich des Möbelkorpus benachbart zu der Rückwand 6 zwischen den beiden Seitenwänden 3, wobei die Böden 4 und 5 plattenförmig ausgebildet sind. Dadurch entsteht zwischen den Seitenwänden 3 im vorderen Bereich benachbart zu den Böden 4 und 5 jeweils eine Aussparung, in die eine obere Kassette 11 oder eine untere Kassette 21 einfügbar ist. Die Kassette 11 kann dabei die gleiche Dicke besitzen wie der plattenförmige Boden 5, und die Kassette 20 kann die gleiche Dicke besitzen wie der plattenförmige Boden 4. Die Böden 4 und 5 bestehen vorzugsweise aus einem Holzwerkstoff, insbesondere einer gepressten Spanplatte.

Um eine Frontblende an dem oberen und unteren Hebelgestänge 10 bzw. 20 festzulegen, ist an dem oberen Hebelgestänge 10 ein oberer Adapter 12 in Form einer Leiste und an dem unteren Hebelgestänge 20 ein unterer Adapter 22 in Form einer Leiste vorgesehen. Die Adapter 12 und 22 erstrecken sich nahezu über die gesamte Breite zwischen den beiden Seitenwänden 3 und somit im Wesentlichen über die Breite der nicht dargestellten Frontblende, die an den Adaptern 12 und 22 in Form einer Platte fixiert ist.

In Figur 2 ist das Möbel 1 mit den Hebelgestängen 10 und 20 in einer Öffnungsposition dargestellt. An dem oberen Hebelgestänge 10 sind zwei Hebel 13 und 14 vorgesehen. Der Hebel 13 ist an einer Achse 15 an der Kassette 11 drehbar gelagert und am gegenüberliegenden Ende um eine Achse 16 drehbar mit dem Adapter 12 verbunden. Der Hebel 14 ist um eine Achse 17 an der Kassette 11 drehbar gelagert und an einer Achse 18 drehbar mit dem Adapter 12 verbunden. Die Achsen 16 und 18 an dem Adapter 12 sind dabei bezogen auf eine vertikale Mittelebene des Adapters 12 nur auf einer Seite dieser Ebene angeordnet. Ferner sind die Hebel 13 und 14 winkelförmig ausgebildet, um die Frontblende möglichst weit vor ein benachbartes Feld verschwenken zu können.

Die maximale Öffnungsposition ist in Figur 3 dargestellt. Die an den Adaptern 12 und 22 gehaltene nicht dargestellte Frontblende überdeckt nun ein benachbartes Feld an dem Möbelkorpus 2, während der vormals verschlossene Innenraum des Möbelkorpus 2 nun zugänglich ist. Der Abstand der Frontblende in der maximalen Öffnungsposition von der Ebene der Schließposition kann in einem Bereich zwischen 5 cm bis 50 cm, insbesondere 10 cm bis 30 cm, liegen, um einen gewissen Abstand aufgrund der Griffelemente an einer benachbarten Frontblende vorzusehen.

Die beiden Hebelgestänge 10 und 20 sind über ein Verbindungselement 30 miteinander verbunden, um die Hebelbewegungen miteinander zu synchronisieren. Das Verbindungselement 30 ist in diesem Ausführungsbeispiel als Verbindungsstange an der Achse 16 des Hebels 13 angeordnet und wirkt auf eine entsprechende Achse des unteren Hebels 23. Dadurch sind die Hebel 13 und 23 in ihrer Drehbewegung und somit die Hebelgestänge 10 und 20 miteinander synchronisiert.

Das obere Hebelgestänge 10 und das untere Hebelgestänge 20 sind zumindest hinsichtlich der Achsen für die Hebel 13 und 23 sowie 14 und 24 baugleich ausgebildet. Dies gewährleistet eine gleichmäßige Führung der Frontblende durch die Adapter 12 und 22.

In Figur 4 ist das obere Hebelgestänge 10 gezeigt, das an der Kassette 11 die Achsen 15 und 17 aufweist. Die Achsen 15 und 17 sind dabei bezogen auf eine vertikale mittlere Ebene auf einer Seite, nämlich der rechten Seite in Figur 4, angeordnet. Somit befinden sich in einer Schließposition die Achsen 15 und 17 der Hebel 13 und 14 auf einer rechten Seite, während die Achsen 16 und 18 an dem Adapter 12 in der Schließposition auf der linken Seite der Kassette 11 angeordnet sind.

In Figur 4 ist ferner ein Sicherungselement 31, hier beispielhaft in Form eines Sicherungsstifts, gezeigt, das an dem Adapter 12 oder einem der Hebel 13 oder 14 vorgesehen sein kann, um das Hebelgestänge 10 in einer Transportposition oder Montageposition zu sichern. Durch Entfernen oder Wegbewegen des Sicherungselements 31 kann das Hebelgestänge 10 wieder entriegelt werden. Denkbar sind hier auch andere Formen von Sperrelementen, die in das Hebelgestänge eingeschwenkt oder eingerückt werden können.

In Figur 5 ist das Hebelgestänge 10 in einer Explosionsdarstellung gezeigt. Das Hebelgestänge 10 umfasst eine obere Platte 11A und eine untere Platte 11B, die beabstandet voneinander montiert sind, wobei in einem Zwischenraum ein Abstandshalter 19 vorgesehen ist. Der Abstandshalter 19 ist als U-förmiger Formkörper ausgebildet, der einen unterbrochenen Rahmen an der Kassette 11 bildet. In dem Zwischenraum zwischen den Platten 11A und 11B sind die Hebel 13 und 14 zumindest teilweise angeordnet, wobei die Hebel 13 und 14 als Flach- oder Hohlprofil ausgebildet sind. Die Achsen 15 und 17 sind dabei zwischen den beiden Platten 11A und 11B festgelegt. An der oberen Platte 11A ist ferner eine Aussparung 43 für einen Dämpfer oder einen Kraftspeicher vorgesehen. In dem dargestellten Ausführungsbeispiel ist ein Dämpfer 40 vorgesehen, der an dem Hebel 14 angeordnet ist, wobei ein Ende des Dämpfers 40 an dem Halter 41 mit dem Hebel 14 verbunden ist. Das Gegenüberliegende Ende des Dämpfers 40 ist mit einem Lager 42 versehen, das in der Lagerstelle 44 in den Platten 11A und 11B festgelegt ist. Dadurch kann der Dämpfer 40 kurz vor Erreichen der Schließposition oder der maximalen Öffnungsposition das Hebelgestänge abbremsen. Der Dämpfer 40 kann als Gasdämpfer oder Fluiddämpfer ausgebildet sein. Zudem kann der Dämpfer 40 auch an dem anderen Hebel 13 oder zwischen den beiden Hebeln 13 und 14 vorgesehen werden.

In Fig. 8 ist zusätzlich in dem U-förmig ausgebildeten Adapter 12 ein Dämpfer 50 angeordnet, der kurz vor Erreichen einer Schließposition wirksam wird. Hierfür weist der Dämpfer 50 einen verschiebbaren Stößel auf, der an einem Führungselement 51 gehalten ist. Das Führungselement 51 ist in dem Adapter 12 festgelegt und weist eine Aufnahme 53 auf, in die der Dämpfer 50 mit einer Kolbenstange 52 eingefügt ist, wie dies in Fig. 9 zu sehen ist. Bei einer Schenkbewegung drückt kurz vor Erreichen der Schließposition der Hebel 14 gegen den Dämpfer 50 und drückt diesen in das Führungselement 51 hinein.

Ist jedoch auch denkbar, hier nicht dargestellt, den Dämpfer 50 oder einen weiteren Dämpfer 50 auf der gegenüberliegenden Seite des Hebels 14 anzuordnen, um so eine Wirkung am Ende der Öffnungsbewegung der Tür zu erreichen.

Statt einem linearen Dämpfer 40 kann auch ein Rotationsdämpfer zum Abbremsen der Hebelgestänge 10 oder 20 eingesetzt werden.

Zusätzlich kann, wie in Figur 6 dargestellt ein Kraftspeicher 40' in Form einer Feder in der Kassette 11 angeordnet sein. Über den Kraftspeicher 40' kann die Frontblende in einer Schließposition und/oder einer maximalen Öffnungsposition gehalten oder geführt werden.

Ferner können die Hebelgestänge 10 und 20 mit weiteren Beschlägen kombiniert werden. Beispielsweise kann ein Push-to-open-Beschlag vorgesehen werden, so dass durch Eindrücken des Push-to-open-Beschlages die Frontblende von einer Schließposition in eine Öffnungsposition vor den Möbelkorpus 2 verschwenkt wird.

In Figur 7 ist eine modifizierte Ausführungsform einer Kassette 11' gezeigt, die ein obere Platte 11A' und eine untere Platte 11B' aufweist, die integral miteinander ausgebildet sind. Die Kassette 11' ist daher aus einem gebogenen Metallblech hergestellt, bei dem die beiden Platten 11A' und 11B' über eine Kante 19' miteinander verbunden sind, die als Abstandshalter wirkt. Im Übrigen sind die Hebel 13 und 14 wie bei dem vorangegangenen Ausführungsbeispiel zwischen den Platten 11A' und 11B' an den Achsen 15 und 17 gehalten. Der Adapter 12 ist wie bei dem vorangegangenen Ausführungsbeispiel ausgebildet, jedoch ist in Fig. 7 der Dämpfer durch einen Antrieb, hier Linearantrieb, 40" ersetzt worden, der eine vollständig angetriebene Öffnung- und Schließbewegung ausführt oder einen manuellen Bewegungsvorgang unterstützen kann. Beim Antrieb 40" wäre es durch den Einsatz eines Servomotors möglich, je nach Richtung einer manuell eingeleiteten Bewegung, diese motorisch zu unterstützen.

In dem dargestellten Ausführungsbeispiel umfasst jedes Hebelgestänge 10 und 20 zwei Hebel mit jeweils zwei Achsen. Es ist auch möglich, die Hebel mit weiteren Hebeln oder Beschlagsteilen zu verbinden.

Für eine optisch ansprechende Ausgestaltung kann eine Abdeckplatte an dem Innenraum des Möbelkorpus 2 auf den Boden 4 und die Kassette 21 fixiert werden. Auf ähnliche Weise kann an der Unterseite des oberen Bodens 5 und der Unterseite der Kassette 11 eine Abdeckplatte fixiert werden. Auch an den jeweils gegenüberliegenden Seiten können Abdeckplatten vorgesehen werden, so dass die Unterteilung im Bereich des Bodens 4 durch die Kassette 21 und des Bodens 5 durch die Kassette 11 von außen nicht sichtbar ist.

Zudem kann eine Verstelleinrichtung vorgesehen sein, um die Frontblende an den Adaptern 12 und 22 relativ zu dem Möbelkorpus 2 verstellen zu können, so dass in einer Schließposition ein gleichmäßiges Fugenbild gewährleistet wird. Eine solche Verstelleinrichtung kann beispielsweise die Kassetten 11 und 21 in horizontale und/oder vertikale Richtung verstellen. Alternativ kann eine entsprechende Verstelleinrichtung an den Adapter 12 und 22 vorgesehen sein.

### Bezugszeichenliste

- 1: Möbel
- 2: Möbelkorpus
- 3: Seitenwand
- 4: Boden
- 5: Boden
- 6: Rückwand
- 10: Hebelgestänge
- 11, 11': Kassette
- 11A, 11B': Platte
- 11B, 11B': Platte
- 12: Adapter
- 13: Hebel
- 14: Hebel
- 15: Achse
- 16: Achse
- 17: Achse
- 18: Achse
- 19: Abstandshalter
- 19': Kante
- 20: Hebelgestänge
- 21: Kassette
- 22: Adapter
- 23: Hebel
- 24: Hebel
- 30: Verbindungselement
- 31: Sicherungselement
- 40: Dämpfer
- 40': Kraftspeicher
- 40": Linearantrieb
- 41: Halter
- 42: Lager
- 43: Aussparung
- 44: Lagerstelle
- 50: Dämpfer
- 51: Führungselement
- 52: Kolbenstange
- 53: Aufnahme

## Patentansprüche

1. Möbel (1) mit einem Möbelkorpus (2), einer Frontblende und mindestens einem oberen und mindestens einem unteren Hebelgestänge (10, 20), wobei die Frontblende über das mindestens eine obere und das mindestens eine untere Hebelgestänge (10, 20) schwenkbar zu dem Möbelkorpus (2) gelagert ist, wobei der Möbelkorpus (2) zwei Seitenwände (3) und einen die Seitenwände verbindenden unteren Boden (4) und einen die Seitenwände (3) verbindenden oberen Boden (5) aufweist, wobei das untere und obere Hebelgestänge (10, 20) jeweils eine Kassette (11, 21) mit mindestens zwei an der Kassette (11, 21) drehbar gelagerten Hebeln (13, 14, 23, 24) und mindestens einem Adapter (12, 22) zur Fixierung der Frontblende aufweist, an denen die mindestens beiden Hebel (13, 14, 23, 24) drehbar gelagert sind, wobei an dem oberen und/oder unteren Boden (4, 5) eine Aussparung oder Aufnahme ausgebildet ist, in die oder an der eine Kassette (11, 21) eingefügt ist, wobei die Frontblende von einer eine Öffnung des Möbelkorpus (2) überdeckenden Schließposition in eine die Öffnung freigebende Öffnungsposition verschwenkbar ist, wobei die Frontblende in der Öffnungsposition seitlich neben der Öffnung angeordnet ist und um einen Winkel < 30° verschwenkt ist, so dass die in der Schließposition zum Innenraum gewandte Innenseite der Frontblende nun zu einer Außenseite einer benachbarten Frontblende oder einem benachbarten Feld eines Möbels zugewandt ist und der Abstand der Frontblende zu einer benachbarten Frontblende, die sich in der Schließebene des Möbels befindet, zwischen 5 cm bis 50 cm beträgt und mindestens ein Dämpfer (40, 50) vorgesehen ist, mittels dem eine Schließbewegung der Frontblende und/oder die Öffnungsbewegung vor Erreichen der Endposition abgebremst werden kann und mindestens ein Sicherungselement (31) an dem Adapter (12) oder einem der Hebel (13, 14) vorgesehen ist, um das Hebelgestänge (10, 20) in einer Transportposition oder Montageposition gegen eine Bewegung zu sichern.

2. Möbel nach Anspruch 1, **dadurch gekennzeichnet, dass** jede Kassette (11, 21) eine obere und eine untere Platte (11A, 11B) aufweist, zwischen denen die beiden Hebel (13, 14, 23, 24) zumindest teilweise angeordnet sind.

3. Möbel nach Anspruch 2, **dadurch gekennzeichnet, dass** die beiden Platten (11A, 11B) über einen Abstandshalter (19) miteinander verbunden sind.

4. Möbel nach Anspruch 2 oder 3, **dadurch gekennzeichnet, dass** die beiden Platten (11A', 11B') integral durch ein gebogenes Metallblech ausgebildet sind.

5. Möbel nach einem der vorhergehenden Ansprüche, **dadurch gekennzeichnet, dass** die Hebel (13, 14, 23, 24) aus Flach- oder Hohlprofil ausgebildet sind.

6. Möbel nach Anspruch 1 bis 4, **dadurch gekennzeichnet, dass** die Hebel (13, 14, 23, 24) als offenes Profil im Querschnitt L-förmig, U-förmig oder Z-förmig ausgebildet sind.

7. Möbel nach einem der vorhergehenden Ansprüche, **dadurch gekennzeichnet, dass** der untere Boden (4) und die untere Kassette (21) an ihrer Oberseite flächenbündig angeordnet sind und eine Abdeckplatte auf dem Boden (4) und der Unterseite der Kassette (21) fixiert ist.

8. Möbel nach einem der vorhergehenden Ansprüche, **dadurch gekennzeichnet, dass** der obere Boden (5) und die obere Kassette (11) an ihrer Unterseite flächenbündig angeordnet sind und eine Abdeckplatte unter dem oberen Boden (5) und der oberen Kassette (11) fixiert ist.

9. Möbel nach einem der vorhergehenden Ansprüche, **dadurch gekennzeichnet, dass** das obere Hebelgestänge mit dem unteren Hebelgestänge (20) über mindestens ein Verbindungselement (30) zur Synchronisierung der Hebelbewegungen verbunden ist.

10. Möbel nach einem der vorhergehenden Ansprüche, **dadurch gekennzeichnet, dass** die Hebel (13, 14, 23, 24) winkelförmig oder gebogen ausgebildet sind.

11. Möbel nach einem der vorhergehenden Ansprüche, **dadurch gekennzeichnet, dass** mindestens ein Kraftspeicher vorgesehen ist, mittels dem die Frontblende in die Schließposition und/oder die maximale Öffnungsposition vorgespannt ist.

12. Möbel nach einem der vorhergehenden Ansprüche, **dadurch gekennzeichnet, dass** mindestens ein Antrieb (40') vorgesehen ist, mittels dem eine Öffnungs- und oder Schließbewegung der Frontblende ausgeführt oder unterstützt werden kann.

13. Möbel nach einem der vorhergehenden Ansprüche, **dadurch gekennzeichnet, dass** der mindestens eine Adapter (12, 22) als Leiste ausgebildet ist, an der die Frontblende gehalten ist.

## Claims

1. Furniture (1), comprising a furniture body (2), a front panel and at least one upper and at least one lower lever linkage (10, 20), wherein the front panel is mounted pivotably relative to the furniture body (2) via the at least one upper and the at least one lower lever linkage (10, 20), wherein the furniture body (2) comprises two side walls (3) and a lower base (4) connecting the side walls and an upper base (5) connecting the side walls (3), wherein the lower and upper lever linkage (10, 20) each have a cassette (11, 21) with at least two levers (13, 14, 23, 24) rotatably mounted on the cassette (11, 21) and at least one adapter (12, 22) for fixing the front panel, on which the at least two levers (13, 14, 23, 24) are rotatably mounted, wherein a recess or receptacle is formed on the upper and/or lower base (4, 5), into which or on which a cassette (11, 21) is inserted, wherein the front panel can be pivoted from a closed position covering an opening of the furniture body (2) into an open position exposing the opening, wherein the front panel in the open position is arranged laterally next to the opening and is pivoted by an angle <30° so that the inner side of the front panel facing the interior in the closed position now faces an outer side of an adjacent front panel or an adjacent panel of a piece of furniture and the distance between the front panel and an adjacent front panel, which is located in the closing plane of the furniture, is between 5 cm and 50 cm, and at least one damper (40, 50) is provided, by means of which a closing movement of the front panel and/or the opening movement can be braked before the end position is reached, and at least one securing element (31) is provided on the adapter (12) or one of the levers (13, 14) in order to secure the lever linkage (10, 20) against movement in a transport position or assembly position.

2. Furniture according to claim 1, **characterized in that** each cassette (11, 21) comprises an upper and a lower plate (11A, 11B), between which the two levers (13, 14, 23, 24) are at least partially arranged.

3. Furniture according to claim 2, **characterized in that** the two plates (11A, 11B) are connected to each other via a spacer (19).

4. Furniture according to claim 2 or 3, **characterized in that** the two plates (11A', 11B') are integrally formed by a bent metal sheet.

5. Furniture according to one of the preceding claims, **characterized in that** the levers (13, 14, 23, 24) are formed of flat or hollow section.

6. Furniture according to claim 1 to 4, **characterized in that** the levers (13, 14, 23, 24) are formed as an open profile with an L-shaped, U-shaped or Z-shaped cross-section.

7. Furniture according to one of the preceding claims, **characterized in that** the lower base (4) and the lower cassette (21) are arranged flush with the surface on their upper side and a cover plate is fixed on the base (4) and the underside of the cassette (21).

8. Furniture according to one of the preceding claims, **characterized in that** the upper base (5) and the upper cassette (11) are arranged flush with the surface on their underside and a cover plate is fixed under the upper base (5) and the upper cassette (11).

9. Furniture according to one of the preceding claims, **characterized in that** the upper lever linkage is connected to the lower lever linkage (20) via at least one connecting element (30) for synchronizing the lever movements.

10. Furniture according to one of the preceding claims, **characterized in that** the levers (13, 14, 23, 24) are of angular or curved design.

11. Furniture according to one of the preceding claims, **characterized in that** at least one force accumulator is provided, by means of which the front panel is pretensioned into the closed position and/or the maximum open position.

12. Furniture according to one of the preceding claims, **characterized in that** at least one drive (40') is provided, by means of which an opening and/or closing movement of the front panel can be executed or supported.

13. Furniture according to one of the preceding claims, **characterized in that** the at least one adapter (12, 22) is designed as a strip on which the front panel is held.

## Revendications

1. Meuble (1) avec un corps de meuble (2), un panneau de façade et au moins un mécanisme à leviers supérieur et au moins un autre inférieur (10, 20), dans lequel le panneau de façade est supporté de façon à pouvoir basculer par rapport au corps de meuble (2) à l'aide de l'au moins un mécanisme à leviers supérieur et l'au moins un autre inférieur (10, 20), dans lequel le corps de meuble (2) présente deux parois latérales (3) et un fond inférieur (4) reliant les parois latérales et un fond supérieur (5) reliant les parois latérales, dans lequel les mécanismes à leviers inférieur et supérieur (10, 20) comportent chacun une cassette (11, 21) avec au moins deux leviers (13, 14, 23, 24) supportés sur la cassette (11, 21) avec possibilité de rotation et au moins un adaptateur (12, 22) pour fixer le panneau de façade, sur lesquels les au moins deux leviers (13, 14, 23, 24) sont supportés avec possibilité de rotation, un creux ou un réceptacle étant formé sur le fond supérieur et/ou inférieur (4, 5), dans lequel ou sur lequel une cassette (11, 21) est insérée, dans lequel le volet de façade peut pivoter d'une position de fermeture recouvrant une ouverture du corps de meuble (2) à une position d'ouverture dégageant l'ouverture, le panneau de façade étant disposé, dans la position d'ouverture, latéralement à côté de l'ouverture et basculé sous un angle de < 30°, de sorte que la face intérieure du panneau de façade tournée vers l'intérieur dans la position de fermeture est alors tournée vers une face extérieure d'un panneau de façade voisin ou un champ voisin d'un meuble et dans lequel la distance entre le panneau de façade et un panneau de façade voisin qui se trouve dans le plan de fermeture du meuble est comprise entre 5 cm et 50 cm et au moins un amortisseur (40, 50) est prévu, au moyen duquel un mouvement de fermeture du panneau de façade et/ou le mouvement d'ouverture peuvent être freinés avant que la position finale soit atteinte et il est prévu au moins un élément de sûreté (31) sur l'adaptateur (12) ou l'un des leviers (13, 14) pour empêcher le mouvement des mécanismes à leviers (10, 20) dans une position de transport ou une position de montage.

2. Meuble selon la revendication 1, **caractérisé en ce que** chaque cassette (11, 21) présente une plaque supérieure et une plaque inférieure (11A, 11B) entre lesquelles les deux leviers (13, 14, 23, 24) sont disposés au moins en partie.

3. Meuble selon la revendication 2, **caractérisé en ce que** les deux plaques (11A, 11B) sont reliées l'une à l'autre par l'intermédiaire d'un élément d'écartement (19).

4. Meuble selon la revendication 2 ou 3, **caractérisé en ce que** les deux plaques (11A', 11B') sont formées d'un seul tenant par une tôle métallique pliée.

5. Meuble selon l'une des revendications précédentes, **caractérisé en ce que** les leviers (13, 14, 23, 24) sont formés par des profilés plats ou creux.

6. Meuble selon les revendications 1 à 4, **caractérisé en ce que** les leviers (13, 14, 23, 24) sont conformés comme un profilé ouvert de section en forme de L, en forme de U ou en forme de Z.

7. Meuble selon l'une des revendications précédentes, **caractérisé en ce que** le fond inférieur (4) et la cassette inférieure (21) sont disposés avec leur face supérieure au même niveau et une plaque de couverture est fixée sur le fond (4) et la face inférieure de la cassette (21).

8. Meuble selon l'une des revendications précédentes, **caractérisé en ce que** le fond supérieur (5) et la cassette supérieure (11) sont disposés avec leur face inférieure au même niveau et une plaque de couverture est fixée sous le fond supérieur (5) et la cassette supérieure (11).

9. Meuble selon l'une des revendications précédentes, **caractérisé en ce que** le mécanisme à leviers supérieur est relié au mécanisme à leviers inférieur (20) par au moins un élément de liaison (30) en vue de la synchronisation des mouvements des leviers.

10. Meuble selon l'une des revendications précédentes, **caractérisé en ce que** les leviers (13, 14, 23, 24) ont une forme coudée ou incurvée.

11. Meuble selon l'une des revendications précédentes, **caractérisé en ce qu'**il est prévu au moins un accumulateur de force, au moyen duquel le panneau de façade est précontraint dans la position de fermeture et/ou dans la position d'ouverture maximale.

12. Meuble selon l'une des revendications précédentes, **caractérisé en ce qu'**il est prévu au moins un entraînement (40') au moyen duquel un mouvement d'ouverture et/ou de fermeture du panneau de façade peut être effectué ou soutenu.

13. Meuble selon l'une des revendications précédentes, **caractérisé en ce que** l'au moins un adaptateur (12, 22) est conformé comme un bandeau sur lequel le panneau de façade est tenu.
